# FASCICULE DE BREVET EUROPEEN

(11) **EP 1 344 607 B1**
(45) Date de publication et mention de la délivrance du brevet: **06.05.2009**
(21) Numéro de dépôt: 03352005.7
(22) Date de dépôt: 12.03.2003
(51) Int. Cl.: B25C 3/00

(54) **Dispositif d'aide pour la préhension et l'enfoncement d'un clou ou similaire**
Hilfsvorrichtung zum Halten und Einschlagen von Nägeln oder dergleichen
Device for helping to hold and drive a nail or similar

(30) Priorité: 12.03.2002 FR 0203047
(43) Date de publication de la demande: 17.09.2003
(73) Titulaire: Doles, Dusan, 77950 Maincy (FR)
(72) Inventeur: Doles, Dusan, 77950 Maincy (FR)
(74) Mandataire: Hartmann, Jean-Luc

(56) Documents cités:
- FR-A- 362 518
- GB-A- 2 207 077
- US-A- 608 555
- US-A- 2 666 201
- US-A- 4 520 997

## Description

La présente invention concerne un dispositif d'aide pour la préhension et l'enfoncement d'un clou.

Pour planter un clou, la méthode la plus couramment utilisée est de saisir le clou avec les doigts, de placer la pointe du clou à l'endroit où celui-ci doit être enfoncé en disposant le clou sensiblement perpendiculairement à la surface dans laquelle le clou doit prendre place puis de frapper la tête du clou avec un marteau. Lors de cette dernière opération, il arrive que le marteau dérape et vienne frapper les doigts du bricoleur. Ceci est douloureux et l'hématome qui en résulte est souvent long à disparaître.

Des dispositifs permettant la préhension de clous à l'aide d'un aimant existent déjà. On peut citer par exemple le document US-A-608,555 permettant de saisir des clous de tapissier, de les orienter avant de venir les enfoncer par appui sur le dispositif. Le document US-A-2, 666, 201 révèle lui aussi un dispositif sensiblement similaire dans lequel une pointe est attirée par un aimant puis orientée à l'aide d'une virole mobile.

Ces divers dispositifs ont entre autres comme inconvénient de nécessiter l'usage de deux mains pour actionner la virole et orienter la pointe à planter.

La présente invention a alors pour but de fournir un dispositif aidant un bricoleur qui souhaite planter un clou. Avantageusement, le dispositif selon l'invention permet de faciliter également la préhension du clou.

A cet effet, elle propose un dispositif de préhension destiné notamment à la préhension de clous, comportant un manche, un aimant et une virole fixe par rapport au manche.

Selon l'invention, le manche porte à l'une de ses extrémités un ensemble comportant la virole, l'aimant ainsi qu'une protection, la virole est de forme tubulaire, la protection vient obturer, au moins partiellement, une extrémité de la virole et est au contact de l'aimant, et l'autre extrémité du manche est munie d'une partie à frapper.

Dans une forme de réalisation préférentielle, le manche est réalisé dans un matériau isolant. Ainsi il n'y a pas de risque d'électrocution si le clou enfoncé perce un câble électrique.

La protection du dispositif de préhension est par exemple prise en sandwich entre la virole et l'aimant.

Une variante de réalisation prévoit qu'une vis traverse le manche et relie la partie à frapper à la protection.

Pour pouvoir s'adapter à différentes tailles de clous, la virole est avantageusement montée par vissage et est interchangeable.

Dans une variante de réalisation d'un dispositif de préhension selon l'invention, la protection est munie d'une saillie présentant la forme d'un embout de tournevis. Le dispositif peut alors être utilisé pour le vissage d'une vis. Dans cette variante de réalisation la protection munie d'une saillie est avantageusement interchangeable.

Des détails et avantages de la présente invention ressortiront mieux de la description qui suit, faite en référence au dessin schématique annexé sur lequel :
La figure 1 montre en coupe longitudinale une première forme de réalisation d'un dispositif selon l'invention,
La figure 2 représente en coupe longitudinale une seconde forme de réalisation d'un dispositif selon l'invention, et
La figure 3 est une vue en coupe schématique d'une troisième forme de réalisation d'un dispositif selon l'invention.

Le dispositif représenté sur la figure 1 comporte un manche tubulaire 2, un aimant 4, une protection 6, une virole 8 ainsi qu'une partie à frapper 10.

Le manche tubulaire 2 est de préférence réalisé dans un matériau isolant. Il est par exemple réalisé dans une matière synthétique rigide ou une résine. On peut également envisager un manche tubulaire en bois. Ce manche tubulaire 2 est par exemple de forme cylindrique circulaire. Son diamètre extérieur est adapté pour pouvoir être aisément saisi d'une main. Sa surface extérieure peut présenter une forme ergonomique facilitant sa préhension.

L'aimant 4 se présente sous la forme d'un disque dont le diamètre correspond au diamètre extérieur du manche tubulaire 2. Cet aimant 4 est disposé à une extrémité du manche tubulaire 2 en fermant cette extrémité.

La protection 6 se présente dans la forme de réalisation de la figure 1 sous la forme d'une capsule. Elle présente donc un fond et un rebord périphérique en forme de jupe s'étendant d'un côté de ce fond. Le diamètre intérieur de cette jupe correspond sensiblement au diamètre extérieur du manche tubulaire 2. La protection 6 est disposée sur l'extrémité du manche tubulaire 2 recevant l'aimant 4 de telle sorte que ce dernier se trouve en sandwich entre le fond de la protection 6 et l'extrémité correspondante du manche tubulaire 2. Cette protection 6 est de préférence réalisée dans un matériau magnétique de telle sorte que l'aimant puisse produire ses effets à travers cette protection 6.

La virole 8 est quant à elle réalisée dans un matériau non magnétique. Elle présente une forme tubulaire cylindrique de section circulaire. Son diamètre extérieur est inférieur au diamètre extérieur du manche tubulaire 2. Son diamètre intérieur détermine la taille de la tête des clous pouvant être plantés à l'aide du présent dispositif. Cette virole 8 est par exemple fixée sur la protection 6 par brasage. Cette virole 8 est montée de préférence coaxialement avec le manche tubulaire 2.

La partie à frapper 10 est disposée à l'extrémité du manche tubulaire 2 opposée à l'extrémité recevant l'aimant 4. Cette partie à frapper 10 vient fermer le manche tubulaire 2 et est par exemple réalisée en bronze. Dans la forme de réalisation représentée au dessin, cette partie à frapper 10 présente une forme tronconique, la partie de plus petit diamètre du tronc de cône correspondant sensiblement au diamètre extérieur du manche tubulaire 2.

L'ensemble des éléments décrits ci-dessus est assemblé à l'aide d'une vis 12 utilisée pour maintenir toutes ces pièces assemblées. Cette vis 12 est légèrement plus longue que le manche tubulaire 2. Cette vis 12 traverse la protection 6, l'aimant 4 et vient se viser dans la partie à frapper 10. De préférence, cette vis 12 est centrée sur l'axe du manche tubulaire 2. Un taraudage correspondant est prévu dans la partie à frapper 10. De même, un alésage est prévu dans l'aimant 4 et dans sa protection 6. Avantageusement, la tête de la vis 12 est une tête plate et celle-ci est noyée dans la protection 6.

La figure 2 représente une autre forme de réalisation d'un dispositif selon l'invention. On retrouve ici un manche 22, un aimant 24, une protection 26, une virole 28 et une partie à frapper 30.

La virole 28 se présente ici aussi sous la forme d'une pièce tubulaire cylindrique de section circulaire et est réalisée dans un matériau non magnétique, par exemple en laiton.

La protection 26 se présente ici sous la forme d'une pastille venant fermer une extrémité de la virole 28. Le diamètre de cette pastille correspond sensiblement au diamètre extérieur de la virole 28. La protection 26 est par exemple réalisée en nickel.

L'aimant 24 est disposé au-dessus de la protection 26 de telle sorte que cette protection 26 se trouve en sandwich entre l'aimant 24 et la virole 28.

Les protections 6 et 26 sont destinées à protéger les aimants 4 et 24 car les matériaux utilisés pour réaliser des aimants résistent mal aux chocs. Ces protections encaissent alors les coups reçus à la place des aimants 4, 24.

Le manche 20 est ici un manche réalisé en résine et est obtenu par moulage par injection. L'ensemble décrit précédemment et formé par la virole 28, la protection 26 et l'aimant 24 est alors placé dans un moule et est surmoulé par la résine constituant le manche 22. L'extrémité de la virole 28, opposée à la protection 26 et à l'aimant 24, reste ouverte. La forme du manche 22 représentée est donnée à titre d'exemple. Le manche 22 représenté comporte une forme tronconique du côté de la virole 28 se raccordant à une forme cylindrique circulaire. Ici aussi, le manche 22 est destiné à être saisi par la main d'un utilisateur et sa surface extérieure peut être par exemple cylindrique circulaire ou présenter toute autre forme, ergonomique et/ou esthétique.

Du côté opposé à la virole 28, le manche 22 reçoit la partie à frapper 30. Cette partie à frapper 30 est par exemple ici aussi réalisée en bronze. Elle peut se présenter sous la forme d'une pastille venant recouvrir le manche 22 en résine. Le manche 22 est par exemple muni d'un taraudage et la partie à frapper 30 d'une tige filetée correspondante (comme représenté sur la figure 2) ou inversement. Il est également envisageable de venir surmouler une face de la partie à frapper 30 lorsque la résine est injectée.

La figure 3 montre une troisième variante de réalisation d'un dispositif selon l'invention. On retrouve ici un manche 32 portant à une extrémité un ensemble formé d'une virole 38, d'un aimant 34 et d'une protection 36 placée entre l'aimant 34 et la virole 38 et de l'autre côté une masse à frapper 40. Le manche 32 est constitué ici d'une âme cylindrique circulaire réalisée par exemple en laiton ou un autre matériau non magnétique et entourée d'une poignée, par exemple en caoutchouc. Du côté de la partie à frapper 40, l'âme du manche 32 présente une partie filetée destinée à coopérer avec un taraudage réalisé dans la partie à frapper 40. De l'autre côté, l'âme présente un logement dans lequel prennent place l'aimant 34 disposé au fond du logement et la protection 36 disposée au niveau de l'ouverture du logement, la protection 36 venant au contact de l'aimant 34. Dans cette forme de réalisation, la virole 38 est vissée sur le manche 32, plus précisément sur l'âme de ce manche 32. La surface extérieure de l'âme du manche 32, sensiblement à la hauteur de l'aimant 34, présente alors un filetage extérieur. La virole 38 présente ici aussi une forme tubulaire. La zone creuse de la virole 38 est montée de telle sorte que l'une de ses extrémités est obturée par la protection 36. La virole 38 comporte en outre un taraudage destiné à coopérer avec le filetage réalisé sur l'âme du manche 32 au niveau de l'aimant 34.

Dans cette troisième forme de réalisation la virole 38 est interchangeable. On peut alors monter sur le dispositif de préhension des viroles dont la partie creuse présente des diamètres différents. De cette manière, l'outil de préhension s'adapte à des clous de différentes tailles.

Le fonctionnement de ces trois dispositifs est similaire. Pour saisir un clou, on vient approcher l'extrémité ouverte de la virole 8, 28, 38 de la tête 14 d'un clou 16. Cette tête 14 est alors attirée par l'aimant 4, 24, 34 et est guidée à l'intérieur de la virole jusqu'à ce que la tête 14 vienne au contact de la protection 6, 26, 36. Le clou tient alors grâce à la seule force d'attraction de l'aimant contre la protection. La pointe du clou 16 peut alors être positionnée à l'endroit où le clou doit être planté. Une fois la pointe en place, on vient frapper à l'aide d'un marteau la partie à frapper 10, 30, 40. Dans la première forme de réalisation, l'effort exercé sur la partie à frapper est transmis au clou directement par l'intermédiaire de la vis 12. On a ainsi une excellente transmission de la frappe du marteau vers le clou 16. Dans les deux autres formes de réalisation, c'est le manche 22, 32 tout entier qui retransmet la frappe du marteau vers le clou 16.

Après le premier coup de marteau, ou un coup suivant, le clou 16 est partiellement enfoncé. Il est alors possible de retirer le dispositif selon l'invention et de venir frapper directement la tête 14 du clou 16. Il est alors inutile, le clou étant déjà partiellement planté, de venir tenir le clou avec les doigts. Il n'y a donc aucun risque de blessure.

Les dispositifs décrits peuvent également être utilisés d'une autre manière permettant d'enfoncer le clou avec une seule main. Pour ce faire, le clou est saisi par le dispositif selon l'invention de la même manière qu'indiqué plus haut. Une fois la tête 14 du clou 16 en contact contre la protection 6, 26, 36 il est possible de venir frapper le clou sur la surface dans laquelle il doit être planté. Le geste effectué par l'utilisateur correspond sensiblement à celui que l'on réalise lorsqu'on donne un coup de poing sur une table. Le clou 16 est alors partiellement enfoncé. En retirant le dispositif selon l'invention il suffit alors de venir frapper la tête 14 du clou 16 avec la partie à frapper 10, 30, 40. On peut ainsi terminer l'enfoncement du clou sans utiliser de marteau.

Ce second procédé d'utilisation d'un dispositif selon l'invention ne permet pas de planter des clous avec une aussi bonne précision que le premier procédé décrit. Toutefois avec un peu d'expérience, il est possible d'obtenir une assez bonne précision surtout qu'en général des clous sont positionnés avec moins de précision qu'une vis.

Le dispositif selon l'invention peut aussi être utilisé avec des vis. Il suffit alors de prévoir au niveau de la protection 6 ; 26 ; 36 une saillie (non représentée) s'étendant vers l'intérieur de la virole 8 ; 28 ; 38. Cette saillie présente alors la forme d'un embout de tournevis. Lorsqu'une vis est attirée vers l'aimant 4 ; 24 ; 34 et que sa tête vient prendre appui contre la protection 6 ; 26 ; 36, la vis étant guidée lors de son déplacement vers l'aimant 4 ; 24 ; 34 par la virole 8 ; 28 ; 38, en tournant le manche 2 ; 22 ; 32, la saillie vient coopérer avec la tête de la vis pour réaliser le vissage de celle-ci.

Cette forme de réalisation, avec un embout de tournevis intégré à la protection 6 ; 26 ; 36, est avantageuse notamment dans le cas d'une virole interchangeable (figure 3). On peut alors prévoir de changer aussi la protection 36 en dévissant la virole 38. On peut ainsi changer la virole 38, ou la protection 36 ou bien les deux, lorsque la virole 38 est dévissée.

Le dispositif selon l'invention peut également de trouver d'autres applications. Ainsi par exemple, pour des personnes ayant des problèmes d'articulation dans les doigts, on peut prévoir d'équiper un gobelet avec une tige en matériau magnétique. Cette tige est alors utilisée comme poignée. Son diamètre est par exemple adapté au diamètre intérieur de la virole 8, 28, 38. La personne ayant des problèmes pour maintenir un gobelet peut alors utiliser le dispositif selon l'invention pour venir attirer la tige associée au gobelet. Le dispositif selon l'invention sert alors de dispositif de préhension pour ce gobelet.

La présente invention ne se limite pas aux formes de réalisation décrites ci-dessus à titre d'exemples non limitatifs. Elle concerne au contraire toutes les variantes de réalisation à la portée de l'homme du métier dans le cadre des revendications ci-après.

## Revendications

1. Dispositif de préhension, destiné notamment à la préhension de clous (16), comportant un manche (2 ; 22 ; 32), un aimant (4 : 24 ; 34) et une virole (8 ; 28 ; 38), fixe par rapport au manche,
le manche (2 ; 22 ; 32) portant à l'une de ses extrémités un ensemble comportant la virole (8 ; 28 ; 38), l'aimant (4 ; 24 ; 34) ainsi qu'une protection (6 ; 26 ; 36),
la virole (8 : 28 ; 38) étant de forme tubulaire,
la protection (6 ; 26 ; 36) venant obturer, au moins partiellement, une extrémité de la virole (8 ; 28 ; 38) et étant au contact de l'aimant (4 ; 24 ; 34), et
l'autre extrémité du manche (2 ; 22 ; 32) étant munie d'une partie à frapper (10 ; 30 ; 40).

2. Dispositif de préhension selon la revendication 1, **caractérisé en ce que** le manche (2 ; 22 ; 32) est réalisé dans un matériau isolant.

3. Dispositif de préhension selon l'une des revendications 1 ou 2, **caractérisé en ce que** la protection (6 ; 26; 36) est prise en sandwich entre la virole (8 ; 28 ; 38) et l'aimant (4 ; 24 ; 34).

4. Dispositif selon l'une des revendications 1 à 3, **caractérisé en ce qu'**une vis (12) traverse le manche (2) et relie la partie à frapper (10) à la protection (6).

5. Dispositif de préhension selon l'une des revendications 1 à 4, **caractérisé en ce que** la virole (38) est montée par vissage et est interchangeable.

6. Dispositif de préhension selon l'une des revendications 1 à 5, **caractérisé en ce que** la protection (6 ; 26 ; 36) est munie d'une saillie présentant la forme d'un embout de tournevis.

7. Dispositif de préhension selon les revendications 5 et 6, **caractérisé en ce que** la protection (36) est interchangeable.

## Claims

1. A grasping device, adapted in particular for grasping nails (16), comprises a handle (2 ; 22 ; 32), a magnet (4 ; 24 ; 34) and a ferrule (8 ; 28 ; 38), fixed relative to the handle,
the handle (2 ; 22 ; 32) bearing at one of its ends an assembly comprising the ferrule (8 ; 28 ; 38), the magnet (4 ; 24 ; 34) as well as a protector (6 ; 26 ; 36),
the ferrule (8 ; 28 ; 38) being of tubular form,
the protector (6 ; 26 ; 36) at least partially obturating one end of the ferrule (8 ; 28 ; 38) and being in contact with the magnet (4 ; 24 ; 34), and
the other end of the handle (2 ; 22 ; 32) being provided with a part to strike (10 ; 30 ; 40).

2. A grasping device according to claim 1, **characterized in that** the handle (2: 22 ; 32) is made from an insulating material.

3. A grasping device according to one of claims 1 or 2, **characterized in that** the protector (6 ; 26: 36) is sandwiched between the ferrule (8 ; 28 ; 38) and the magnet (4 ; 24 ; 34).

4. A device according to one of claims 1 to 3, **characterized in that** a screw (12) passes through the handle (2) and links the part to strike (10) to the protector (6).

5. A grasping device according to one of claims 1 to 4, **characterized in that** the ferrule (38) is mounted by screwing and is interchangeable.

6. A grasping device according to one of claims 1 to 5, **characterized in that** the protector (6 ; 26 ; 36) is provided with a projection having the form of a screwdriver tip.

7. A grasping device according to claims 5 and 6, **characterized in that** the protector (36) is interchangeable.

## Patentansprüche

1. Haltevorrichtung, die insbesondere zum Halten von Nägeln (16) bestimmt ist, umfassend einen Griff (2; 22; 32), einen Magneten (4; 24; 34) und eine Zwinge (8; 28; 38), die in Bezug auf den Griff feststehend ist,
wobei der Griff (2; 22; 32) an einem seiner Enden eine Einheit-trägt, die die Zwinge (8; 28; 38), den Magneten (4; 24; 34) sowie einen Schutz (6; 26; 36) umfasst,
wobei die Zwinge (8; 28; 38) rohrförmig ist,
wobei der Schutz (6; 26; 36) ein Ende der Zwinge (8; 28; 38) mindestens teilweise verschließt und in Kontakt mit dem Magneten (4; 24; 34) ist, und
wobei das andere Ende des Griffes (2; 22; 32) mit einem Schlagteil (10; 30; 40) versehen ist.

2. Haltevorrichtung nach Anspruch 1, **dadurch gekennzeichnet, dass** der Griff (2; 22; 32) aus einem Isoliermaterial gebildet ist.

3. Haltevorrichtung nach einem der Ansprüche 1 oder 2, **dadurch gekennzeichnet, dass** der Schutz (6; 26; 36) sandwichförmig zwischen der Zwinge (8; 28; 38) und dem Magneten (4; 24; 34) eingefügt ist.

4. Vorrichtung nach einem der Ansprüche 1 bis 3, **dadurch gekennzeichnet, dass** eine Schraube (12) den Griff (2) durchquert und den Schlagteil (10) mit dem Schutz (6) verbindet.

5. Haltevorrichtung nach einem der Ansprüche 1 bis 4, **dadurch gekennzeichnet, dass** die Zwinge (38) durch Verschrauben montiert ist und austauschbar ist.

6. Haltevorrichtung nach einem der Ansprüche 1 bis 5, **dadurch gekennzeichnet, dass** der Schutz (6; 26; 36) mit einem Vorsprung versehen ist, der die Form eines Schraubendrehereinsatzes aufweist.

7. Haltevorrichtung nach den Ansprüchen 5 und 6, **dadurch gekennzeichnet, dass** der Schutz (36) austauschbar ist.
